# FASCICULE DE BREVET EUROPEEN

(11) **EP 2 385 921 B1**
(45) Date de publication et mention de la délivrance du brevet: **07.05.2014**
(21) Numéro de dépôt: 10703965.3
(22) Date de dépôt: 07.01.2010
(51) Int. Cl.: B65D 85/804

(54) **CAPSULE UTILISEE DANS LA PREPARATION D'UNE BOISSON AVEC MEMBRANE DESTINEE A ECLATER**
KAPSEL MIT AUFREISSBARER MEMBRAN ZUR HERSTELLUNG EINES GETRÄNKS
CAPSULE WITH A RUPTURABLE MEMBRANE USED IN PREPARING A DRINK

(30) Priorité: 12.01.2009 WO PCT/IB2009/050111; 12.09.2009 WO PCT/IB2009/053995
(43) Date de publication de la demande: 16.11.2011
(73) Titulaire: Ethical Coffee Company SA, 1700 Fribourg (CH)
(72) Inventeur: MARILLER, Alain, 1801 Le Mont-Pèlerin (CH)
(74) Mandataire: Grosfillier, Philippe
(86) Numéro de dépôt international: PCT/IB2010/050051
(87) Numéro de publication internationale: WO 2010/079454

(56) Documents cités:
- EP-A1- 0 554 469
- EP-A1- 1 595 817
- DE-A1- 2 063 398
- DE-U1-202008 002 662
- US-A1- 2002 078 831

## Description

### Domaine de l'invention

La présente invention se situe dans le domaine de la préparation de boissons, p.ex. à base de café, par extraction d'une dose concentrée, p.ex. de café moulu, contenue dans une capsule. Elle se rapporte plus particulièrement aux doses utilisées à cet effet ainsi qu'aux dispositifs utilisant de telles doses et aux procédés mis en oeuvre lors de l'utilisation de telles doses.

### Etat de la technique

Des capsules et des machines fonctionnant selon le principe précité existent depuis de nombreuses décennies.

Les brevets US 2 899 886, US 2 968 560, US 3 403 617 et US 3 607 297 décrivent des dispositifs où la capsule est initialement perforée en plusieurs endroits, puis traversée par de l'eau sous pression.

D'autres capsules munies d'une membrane sont décrites dans les documents brevets suivants : EP 0 468 079 A, EP 0 806 373 A, EP 0 554 469 A.

D'autres capsules de l'art antérieur sont décrites dans les documents DE 2063398 A1, US 2002/078831 A1 et EP 1595817 A1.

### Exposé général de l'invention

Un des objectifs de la présente invention réside dans la création d'une capsule préférablement formée de matériau biodégradable, comprenant une membrane fusible qui éclate lors de dépassement de sa résistance mécanique. La zone d'éclatement de la membrane est confinée dans un ou plusieurs trous disposés dans un couvercle qui recouvre la face externe de la membrane.

Cet objectif est réalisé avec la capsule telle que définie dans les revendications.

Selon l'invention, la membrane qui éclate est avantageusement par exemple du NATUREFLEX NE30 ou NM30 ou tout autre matière.

Les différents modes d'exécution de l'invention sont décrits en référence aux figures (le ou un trou de la membrane (4) étant considéré de forme non circulaire).

Dans celles-ci, on a illustré la capsule selon l'invention (le ou un trou de la membrane (4) étant considéré de forme non circulaire) qui comprend les éléments suivants:
1: Corps de la capsule (en bio ou autre).
2: Café (ou autre produit similaire)
3: Tricot (ou tissus ou autre matière filtrante telle que papier etc.) sous forme de membrane déformable.
4: Membrane (Natureflex avec résine de soudage marter bi ou autre dessus ou dessous).
5: Couvercle (en bio ou autre).
6: Feuille de papier (ou carton ou autre).

De préférence, l'élément d'extraction de la capsule est formé de la façon suivante: Le tricot 3 et posé sur la membrane 4 qui est soudée sur un élément solide (5).

Le principe de fonctionnement est le suivant:
- L'eau rentre dans la capsule par n'importe quel procédé (aiguilles, lames, éléments auto perçants comme ceux illustrés sur la face supérieure du corps de la capsule);
- la pression monte dans la capsule;
- le café extrait se filtre à travers le tricot 3;
- la pression va déformer la membrane 4 au niveau du ou des trou(s) du couvercle 5;
- le couvercle étant d'une épaisseur suffisante pour que la membrane se repose sur la base en fig. 3-5-7-9. Celle va dépasser sa résistance mécanique et éclater.
- le café sous pression va donc sortir au travers du tricot 3 et passer dans les trous de la base illustrée en fig. 3-5-7-9 en dessous de la capsule.

L'épaisseur du couvercle (5) peut varier selon le diamètre du trou de celui-ci ainsi que l'épaisseur et la matière de la membrane d'éclatement.

Le diamètre du ou des trou(s) du couvercle 5 peut varier en fonction de nombreux paramètres (par exemple, à titre non-limitatif): épaisseur et matières formant le tricot 3 et/ou la membrane 4 destinée à éclater, produit 2 contenu dans la capsule. On peut également prévoir plusieurs trous dans le couvercle. Les trous peuvent être alignés sur les entrées dans la capsules, ou alors décalés par rapport à celles-ci.

On peut également prévoir des affaiblissements locaux de la membranes pour faciliter son éclatement.

La forme du ou des trous peut également varier. Les figures 10 et 11 illustrent différentes possibilités (le ou un trou de la membrane (4) étant considéré de forme non circulaire).

A relever qu'une forme non circulaire présente l'avantage des asymétries dans la manière de faire éclater la membrane. De telles asymétries permettent donc de mieux contrôler l'éclatement, tant du point de vue de la zone d'éclatement que de l'instant où la membrane éclate. La présence d'asymétries dans la forme du trou a le plus souvent pour conséquence de faire éclater la membrane plus rapidement que dans le cas où la section est de forme circulaire. Dans ce dernier cas, la répartition des tensions dans la membrane est en effet parfaitement homogène.

Le tout est avantageusement conçu en utilisant des matériaux par exemple biodégradables ou partiellement biodégradables. Bien entendu les modes d'exécution donnés ci-dessus le sont à titre d'exemples non-limitatifs et de modifications sont possibles dans le cadre de la présente invention. Aussi, les différentes variantes peuvent être combinées entre elles.

## Revendications

1. Capsule pour la préparation d'une boisson, par exemple du café, comprenant un élément creux (1) destiné à contenir une dose (2), p.ex. de café moulu, ledit élément creux comprenant une paroi latérale, une face supérieure, une face inférieure avec au moins une membrane (4), ladite membrane étant destinée à éclater sous la pression d'un liquide introduit dans la capsule pour permettre l'écoulement du liquide à travers la dose, ladite capsule comprenant en outre un couvercle (5) avec au moins un trou, ledit couvercle recouvrant la face externe de la membrane et ledit trou permettant à la membrane (4) d'éclater étant de forme non circulaire.

2. Capsule selon la revendication 1, dans laquelle un élément filtrant comme un tricot (3) ou un tissu ou un papier ou autre est disposé entre l'intérieur de la capsule et la membrane (4).

3. Capsule selon l'une des revendications précédentes dans laquelle l'élément filtrant (3) n'est pas fixé à la capsule, mais simplement disposé entre la dose et la membrane (4).

4. Capsule selon la revendication 1, dans laquelle la membrane (4) est disposée entre l'intérieur de la capsule et un élément filtrant comme un tricot (3) ou un tissu ou un papier ou autre.

5. Capsule selon l'une des revendications 2, 3 ou 4, dans laquelle l'élément filtrant est formé de fils de matière biodégradable, de préférence du coton ou de la soie ou autre.

6. Capsule selon l'une des revendications précédentes 1 à 5, dans laquelle le trou a une section en forme d'ellipse.

7. Capsule selon l'une des revendications précédentes 1 à 5, dans laquelle le trou a une section en forme de polygone.

8. Capsule selon la revendication 7, dans laquelle le polygone est convexe.

9. Capsule selon la revendication 7, dans laquelle le polygone est concave.

10. Capsule selon l'une des revendications précédentes, dans laquelle le couvercle (5) comprend plusieurs trous.

## Patentansprüche

1. Kapsel zur Herstellung eines Getränks, beispielsweise Kaffees, mit einem hohlen Element (1), das dazu bestimmt ist, eine Portion (2) beispielsweise gemahlenen Kaffees zu enthalten, wobei das hohle Element eine Seitenwand, eine obere Fläche und eine untere Fläche mit mindestens einer Membran (4) umfasst, die dazu bestimmt ist, unter dem Druck einer in die Kapsel eingeführten Flüssigkeit zu bersten, damit die Flüssigkeit durch die Portion fließen kann, wobei die Kapsel ferner einen Deckel (5) mit mindestens einem Loch umfasst, wobei der Deckel die äußere Fläche der Membran abdeckt und das Loch nicht kreisförmig ist, so dass die Membran (4) bersten kann.

2. Kapsel nach Anspruch 1, wobei ein Filterelement wie ein Gewirke (3) oder ein Gewebe oder ein Papier o. a. zwischen dem Inneren der Kapsel und der Membran (4) angeordnet ist.

3. Kapsel nach einem der vorhergehenden Ansprüche, wobei das Filterelement (3) nicht an der Kapsel befestigt ist, sondern einfach zwischen der Portion und der Membran (4) angeordnet ist.

4. Kapsel nach Anspruch 1, wobei die Membran (4) zwischen dem Inneren der Kapsel und einem Filterelement wie einem Gewirke (3) oder einem Gewebe oder einem Papier o. a. angeordnet ist.

5. Kapsel nach Anspruch 2, 3 oder 4, wobei das Filterelement aus Fäden aus biologisch abbaubarem Material, vorzugsweise Baumwolle oder Seide o. a., gebildet ist.

6. Kapsel nach einem der vorhergehenden Ansprüche, wobei das Loch einen elliptischen Querschnitt hat.

7. Kapsel nach einem der vorhergehenden Ansprüche, wobei das Loch einen polygonalen Querschnitt hat.

8. Kapsel nach Anspruch 7, wobei das Polygon konvex ist.

9. Kapsel nach Anspruch 7, wobei das Polygon konkav ist.

10. Kapsel nach einem der vorhergehenden Ansprüche, wobei der Deckel (5) mehrere Löcher umfasst.

## Claims

1. Capsule for the preparation of a drink, for example coffee, comprising a hollow element (1) designed to contain a dose (2), for example of ground coffee, said hollow element comprising a side wall, a top face, a bottom face with at least one membrane (4), said membrane being designed to burst under the pressure of a liquid inserted into the capsule in order to allow the liquid to flow through the dose, said capsule also comprising a lid (5) with at least one hole, said lid covering the outer face of the membrane and said hole allowing the membrane (4) to burst being of non-circular form.

2. Capsule according to one of Claim 1, wherein a filtering element such as a knitted fabric (3) or a woven fabric or a paper or other element is placed between the inside of the capsule and the membrane (4).

3. Capsule according to one of the preceding claims, wherein the filtering element (3) is not attached to the capsule, but simply placed between the dose and the membrane (4).

4. Capsule according to one of Claim 1, wherein the membrane (4) is placed between the inside of the capsule and a filtering element such as a knitted fabric (3) or a woven fabric or a paper or other element.

5. Capsule according to one of Claims 2, 3 and 4, wherein the filtering element is formed of threads of biodegradable material, preferably of cotton or silk or other material.

6. Capsule according to one of the preceding Claims, wherein the hole has a cross section in the form of an ellipse.

7. Capsule according to one of the preceding Claims, wherein the hole has a cross section in the form of a polygon.

8. Capsule according to Claim 7, wherein the polygon is convex.

9. Capsule according to Claim 7, wherein the polygon is concave.

10. Capsule according to one of the preceding claims, wherein the lid (5) comprises several holes.
